# EUROPÄISCHE PATENTSCHRIFT

(11) **EP 0 635 228 B1**
(45) Veröffentlichungstag und Bekanntmachung des Hinweises auf die Patenterteilung: **25.09.1996**
(21) Anmeldenummer: 94110870.6
(22) Anmeldetag: 13.07.1994
(51) Int. Cl.: A47C 1/032, A47C 3/03

(54) **Stuhl, insbesondere Bürostuhl**
Chair, particularly office chair
Chaise, notamment chaise de bureau

(30) Priorität: 22.07.1993 DE 4324542
(43) Veröffentlichungstag der Anmeldung: 25.01.1995
(73) Patentinhaber: Dauphin Entwicklungs- u. Beteiligungs-GmbH, 92259 Neukirchen (DE)
(72) Erfinder: Elzenbeck, Manfred, D-71711 Steinheim/Murr (DE); Haar, Klaus, D-71384 Weinstadt (DE); Nathmann, Harald, D-67551 Worms (DE)
(74) Vertreter: Rau, Manfred, Dr. Dipl.-Ing.

(56) Entgegenhaltungen:
- DE-A- 3 537 203
- US-A- 4 099 775

## Beschreibung

Die Erfindung betrifft einen Stuhl nach dem Oberbegriff des Anspruches 1.

Ein derartiger aus der DE 27 33 322 C3 (entspr. US 4 200 332) bekannter Stuhl weist eine sogenannte Synchronmechanik auf, bei der Rückenlehne und Sitz in einem bestimmten vorgegebenen Verhältnis gleichzeitig verschwenkt werden. Der Kraftspeicher dient dazu, eine Verstellung bzw. Verschwenkung der Rückenlehne zu ermöglichen, was dadurch geschieht, daß der Benutzer gegen die Rückenlehne drückt. Hierbei wird der hintere Bereich des Sitzes mit abgesenkt bzw. bei einem Vorschwenken der Rückenlehne nach vorn angehoben. Um die Rückenlehne und den Sitz in einer Stellung fixieren zu können, ist eine längenverstellbare Gasfeder vorgesehen, die in jeder beliebigen Längeneinstellung fixiert werden kann. Der Aufwand hierfür ist groß.

Aus der EP 0 179 224 B1 (US 4 641 886) ist ein Stuhl der gattungsgemäßen Art bekannt, bei der als Kraftspeicher eine nicht in ihrer Länge feststellbare Gasfeder verwendet wird, deren Gehäuse zur Arretierung der Stellung von hinterem Sitzträgerteil und vorderem Sitzträgerteil zueinander festklemmbar ist. Diese Ausgestaltung ist konstruktiv verhältnismäßig einfach.

Aus der EP 0 105 180 B1 ist ein Stuhl mit einem Sitz bekannt, der eine gelenkig oder flexibel mit dem Sitz verbundene Rückenlehne aufweist. Es ist eine die Rückenlehne im Sinne einer Steilstellung belastende Feder vorgesehen. Weiterhin ist ein Untergestell vorgesehen, in welchem ein horizontales, vorderes Lagerrohr angeordnet ist, auf welchem der Sitz im Bereich seiner Vorderkante gelenkig abgestützt ist. Weiterhin ist eine hintere, mit Abstand unterhalb des Sitzes liegende, horizontale Stützwelle im Untergestell gelagert, mit der mindestens ein die Rückenlehne etwa in Lendenhöhe des Benutzers gelenkig abstützender Stützhebel starr verbunden ist. Die Rückenlehne weist mindestens einen radial abragenden Nocken auf. Am Untergestell ist weiterhin ein Sperrhebel angelenkt, der durch ein Übertragungsglied an ein das vordere Lagerrohr durchsetzendes durch einen Betätigungshebel drehbares Betätigungsrohr angelenkt ist und der als Sperre in die Bewegungsbahn des Nockens schwenkbar ist. Das Lagerrohr ist mit einem in Umfangsrichtung verlaufenden Langloch für den Durchtritt eines radial vom Betätigungsrohr abragenden Stiftes versehen, an welchem das Übertragungsglied angelenkt ist. In dem Lagerrohr können zwei Betätigungsrohre gelagert sein, die zwei Funktionen ausüben können.

Der Erfindung liegt die Aufgabe zugrunde, einen Stuhl der gattungsgemäßen Art so auszugestalten, daß bei einfachstem Aufbau ein zuverlässiger störungsfreier und komfortabler Betrieb sichergestellt ist.

Diese Aufgabe wird erfindungsgemäß durch die Merkmale im Kennzeichnungsteil des Anspruches 1 gelöst. Dadurch daß eine Anschlagfläche des Verriegelungs-Hebels mit einer gegenüber dem vorderen Sitzträgerteil ortsfesten Verriegelungsfläche zur Anlage bringbar ist, wird dieser Hebel und damit der hintere Sitzträgerteil verriegelt. Es sind keine verschleißanfälligen Klemmeinrichtungen notwendig

Durch die Ausgestaltung nach Anspruch 2 wird sichergestellt, daß die Verriegelung durch Druck der Anschlagfläche gegen die Verriegelungsfläche entsteht. Die Verriegelung ist also in der am weitesten vorgeschwenkten Stellung der Rückenlehne möglich.

Durch die Weiterbildung nach Anspruch 3 erfolgt die Verriegelung durch Schwerkraft. Der Verriegelungs-Hebel muß nur zum Lösen der Verriegelung angehoben werden. Dies erfolgt in besonders vorteilhafter und erfinderischer Weise durch die Ausgestaltungen nach den Ansprüchen 4 bis 7.

Ein Ausführungsbeispiel der Erfindung wird nachfolgend anhand der Zeichnung näher erläutert. Es zeigt
- Fig. 1: einen Stuhl in perspektivischer Gesamtdarstellung,
- Fig. 2: eine Teildraufsicht auf einen Sitzträger des Stuhles nach Fig. 1,
- Fig. 3: einen Bedienungshebel für den Stuhl in perspektivischer Darstellung,
- Fig. 4: einen vertikalen Teilschnitt durch den Stuhl gemäß der Schnittlinie IV-IV in Fig. 2,
- Fig. 5: einen vertikalen Teilschnitt durch den Stuhl gemäß der Schnittlinie V-V in Fig. 2,
- Fig. 6: einen vertikalen Teilschnitt durch den Sitz des Stuhles, wobei eine Sitzneigungs-Verstelleinrichtung gezeigt wird,
- Fig. 7: einen vertikalen Teil-Querschnitt durch den Stuhl gemäß der Schnittlinie VII-VII in Fig. 6 und
- Fig. 8: eine Teil-Draufsicht auf die Sitzneigungs-Verstelleinrichtung entsprechend einem Sichtpfeil VIII in Fig. 7.

In Fig. 1 ist ein Bürostuhl dargestellt, der ein Stuhlgestell 1 aufweist. Dieses ist mit einem Fußgestell 2 versehen, das sich über Laufrollen 3 gegenüber dem Boden abstützt. Auf dem Fußgestell 2 ist eine höhenverstellbare Stuhlsäule 4 angebracht, an deren oberem Ende ein Sitzträger 5 befestigt ist. Der Sitzträger 5 ist zweiteilig ausgestaltet; er weist einen vorderen Sitzträgerteil 6, der auf der Stuhlsäule 4 befestigt ist, und einen hinteren Sitzträgerteil 7 auf, der oberhalb der Stuhlsäule 4 mittels einer Schwenkachse 8 am vorderen Sitzträgerteil 6 angelenkt ist. Im vorderen Bereich des vorderen Sitzträgerteils 6 ist ein Tragrohr 9 befestigt, das parallel zur Schwenkachse 8 verläuft. Auf diesem Tragrohr 9 stützt sich ein Sitz 10 kurz hinter seiner Vorderkante 11 ab. Der Sitz 10 stützt sich in seinem hinteren Bereich auf eine Stützachse 12 ab, die im hinteren Sitzträgerteil 7 gelagert ist. Am hinteren Sitzträgerteil 7 kann weiterhin eine Sitzneigungs-Verstelleinrichtung 13 angeordnet sein.

Einstückig mit dem hinteren Sitzträgerteil 7 ist ein von diesem hochragender Rückenlehnen-Träger 14 ausgebildet, auf dem eine Rückenlehne 15 angebracht ist. Um deren Höhe relativ zum Sitz 10 verstellen zu können, ist eine Rückenlehnen-Höhenverstelleinrichtung 16 vorgesehen.

Die geschilderte Ausgestaltung des Sitzträgers 5 mit der Anordnung des Sitzes 10 und der Rückenlehne 15 bildet eine sogenannte Synchron-Mechanik. Um die bei einem Verstellen oder beim Wippen zu überwindenden Kräfte verändern zu können, ist eine Kraftveränderungs-Einrichtung 17 vorgesehen. Benachbart zur Vorderkante 11 des Sitzes 10, und zwar auf den äußeren Enden des Tragrohres 9 sind Armlehnen 18 angebracht, von denen in der Seitenansicht der Fig. 1 nur eine erkennbar ist.

Wie Fig. 2 zu entnehmen ist, sind mit dem vorderen Sitzträgerteil 6 zwei miteinander fluchtende Lagerbüchsen 19, 19' einstückig ausgebildet, in denen zwei das Tragrohr 9 bildende Tragrohrabschnitte 20, 20' miteinander fluchtend gelagert und jeweils mittels einer Schraube 21 drehfest und in Richtung der Achse 22 des Tragrohres 9 unverschiebbar gehalten sind. Die Tragrohrabschnitte 20, 20' ragen nur nach außen über die Lagerbüchsen 19, 19' hinaus. Zwischen den Lagerbüchsen 19, 19' - und demzufolge zwischen den Tragrohrabschnitten 20, 20' - ist ein weitgehend offener Raum 23.

In Fig. 2 unten ist auch angedeutet, daß die Armlehne 18 an ihrem unteren Ende mit einer kurzen Haltemuffe 24 versehen ist, die auf das Ende des Tragrohrabschnittes 20' aufgesteckt ist. In der Haltemuffe 24 ist ein mit dieser verbundener Haltezapfen 25 ausgebildet, der in den Tragrohrabschnitt 20' eingreift. Zur Festlegung der Haltemuffe 24 in Richtung der Achse 22 ist eine in der Zeichnung nicht dargestellte Schraube vorgesehen. Zur Verdrehsicherung der Armlehne 18 gegenüber der Achse 22 sind in der Haltemuffe 24 in der Zeichnung nicht dargestellte Positioniervorsprünge ausgebildet, die in am Ende des jeweiligen Tragrohrabschnittes 20 ausgebildete Ausnehmungen 26 eingreifen.

In jedem Tragrohrabschnitt 20, 20' ist jeweils eine Betätigungswelle um die Achse 22 schwenkbar gelagert, die jeweils mit einem Ende in den offenen Raum 23 hineinragt. In dem in Fig. 2 oben dargestellten Tragrohrabschnitt 20 ist eine Betätigungswelle 27 für eine Stuhlhöhenverstellung gelagert, während in dem in Fig. 2 unten dargestellten Tragrohrabschnitt 20' eine Betätigungswelle 28 für die Betätigung einer Synchronmechanik gelagert ist. Jede Betätigungswelle 27, 28 weist mindestens einen radial zur Achse 22 verlaufenden Mitnahmezapfen 29 auf, der sich durch ein Langloch 30 im jeweiligen Tragrohrabschnitt 20 bzw. 20' nach außen erstreckt. Das jeweilige Langloch 30 erstreckt sich über einen Teil des Umfangs des jeweiligen Tragrohrabschnittes 20, 20', wobei durch die Umfangserstreckung des jeweiligen Langloches 30 auch gleichzeitig der maximale Schwenkwinkel der Betätigungswelle 27 bzw. 28 um die Achse 22 festgelegt wird. Es ist nur ein Mitnahmezapfen 29 und ein Langloch 30 in Fig. 2 dargestellt.

Die Verschwenkung der Betätigungswellen 27, 28 erfolgt jeweils mittels eines Bedienungshebels 31, der eine Steckmuffe 32 und einen daran angebrachten Betätigungsgriff 33 aufweist. Die rohrförmige Steckmuffe 32 wird - vor der Montage der Armlehne 18 am Tragrohr 19 - auf den entsprechenden Tragrohrabschnitt 20 bzw. 20' aufgesteckt, wobei an der Innenseite der Steckmuffe 32 ausgebildete Ausnehmungen 34 mit dem Mitnahmezapfen 29 in Eingriff kommen. Die Ausgestaltung des Bedienungshebels 31 ist Fig. 3 zu entnehmen. Der Betätigungsgriff 33 steht - bezogen auf die Achse 22 - einseitig über die Steckmuffe 32 vor, wie Fig. 2 und 3 entnehmbar ist. Da an beiden Enden der Steckmuffe 32 Ausnehmungen 34 aus gebildet sind, kann die Steckmuffe 32 derart auf den Tragrohrabschnitt 20' aufgesteckt werden, daß der Bedienungshebel 31 nach außen in Richtung auf die Armlehne 18 vorsteht, wie in Fig. 2 unten dargestellt ist. Wenn - was Fig. 2 oben entnehmbar ist - keine Armlehne 18 vorgesehen werden soll, dann kann der Bedienungshebel 31 derart auf den Tragrohrabschnitt 20 aufgesteckt werden, daß der Betätigungsgriff 33 in Richtung zur benachbarten Lagerbüchse 19 vorspringt. In diesem Fall muß das die Ausnehmungen 26 aufweisende stirnseitige Ende des jeweiligen Tragrohrabschnittes 20 nur noch mit einer Abdeckkappe verschlossen werden. Wie Fig. 2 unten zu entnehmen ist, ist zwischen der jeweiligen Lagerbüchse 19' und der benachbarten Steckmuffe 32 ein einen Lagerabschnitt 35 bildenden Bereich des jeweiligen Tragrohrabschnittes 19 bzw. 20 frei geblieben. Auf diesen Lagerbereichen wird - wie weiter unten noch darzustellen sein wird - der Sitz 10 schwenkbar abgestützt.

Die Stuhlsäule 4 weist zur Höhenverstellung des Sitzträgers 5 mit Sitz 10 und Rückenlehne 15 eine allgemein bekannte längenverstellbare Gasfeder 36 auf, die in einer als Konus ausgebildeten Klemmeinrichtung 37 des vorderen Sitzträgerteils 6 klemmend gehalten ist. Aus der Gasfeder 36 ragt nach oben ein Ventilbetätigungsstift 38 heraus, bei dessen Einschieben in die Gasfeder 36 ein dort vorhandenes Ventil geöffnet wird, wodurch Lüngenverstellungen der Gasfeder 36 möglich werden. Derartige Gasfedern sind in der Praxis allgemein bekannt und beispielsweise in der DE 18 12 282 C2 (entspr. US-Patent 3 656 593) dargestellt und beschrieben. Zur Betätigung dieses Stiftes 38 ist ein zweiarmiger Ventilbetätigungs-Hebel vorgesehen, der sich schwenkbar gegen die Schwenkachse 8 abstützt, wie Fig. 4 entnehmbar ist. Ein Hebelarm 40 des Hebels 39 liegt gegen den Ventil-Betätigungs-Stift 38 an, während der andere Hebelarm 41 im Bereich des offenen Raumes 23 endet. Dort ist an der Betätigungswelle 27 zur Sitzhöhenverstellung, und zwar an deren in den offenen Raum 23 hineinragendem Abschnitt, ein Ventil-Betätigungsarm 42 angebracht, der etwa radial zur Achse 22 von der Betätigungswelle 27 absteht. Er untergreift mit seinem freien Ende das benachbarte freie Ende des Hebelarmes 41, so daß bei einer Verschwenkung der Betätigungswelle in der Weise, daß das freie Ende 43 nach oben geschwenkt wird, der Hebelarm 40 des Hebels 39 nach unten geschwenkt wird und den Ventil-Betätigungsstift 38 in die Gasfeder 36 hineinschiebt. In Fig. 4 erfolgt diese Verschwenkung im Gegenuhrzeigersinn. Wenn der Benutzer den Betätigungsgriff 33 losläßt, erfolgt die Rückstellung des Stiftes 38 durch den Gasdruck in der Gasfeder 36, wodurch dann auch der Hebel 39 und damit die Betätigungswelle 27 in ihrer Ausgangslage zurückgestellt werden,

Wie oben bereits angedeutet, ist der Sitz 10 mittels die Lagerabschnitte 35 teilweise umgreifende Rast-Abschnitte 44 elastisch auf die Tragrohrabschnitte 20, 20' aufgerastet. Da der Sitz 10 samt der Rastabschnitte 44 einstückig aus hartelastischem Kunststoff hergestellt ist, ist dies ohne weiteres möglich. Die Rastabschnitte 44 sind insbesondere in Fig. 6 dargestellt. In seinem hinteren Bereich ist der Sitz 10 auf der Stützachse 12 abgestützt, die in sich etwa horizontal erstreckenden Langlöchern 45 im hinteren Sitzträgerteil 7 gelagert ist und die sich parallel zur Achse 22 und zur Schwenkachse 8 erstreckt. Auf diese Stützachse 12 ist der Sitz 10 mittels Rastöffnungen 46 aufgerastet, die in sich vom Sitz 10 nach unten erstreckenden Stegen 47 des Sitzes 10 ausgebildet sind. Wenn der Sitz 10 bei Verschwenkungen des hinteren Sitzträgerteils 7 um die Schwenkachse 8 um die Achse 22 der vorderen Lagerabschnitte 35 verschwenkt, d.h. in seinem hinteren Bereich gehoben oder gesenkt wird, dann ermöglicht das Langloch 45 im hinteren Sitzträgerteil 7 die bei derartigen Verschwenkungen auftretenden im wesentlichen horizontalen Relativbewegungen zwischen Sitz 10 und hinterem Sitzträgerteil 7, indem die Stützachse 12 diese Bewegungen in den Langlöchern 45 ausführt. Bei Verschwenkungen des hinteren Sitzträgerteils 7 um die Schwenkachse 8 wird zum einen die Rückenlehne 15 entsprechend den Schwenkbewegungen des hinteren Sitzträgerteiles 7 verschwenkt. Zum anderen wird der Sitz 10 aufgrund der im wesentlichen vertikalen Schwenkbewegungen der im hinteren Sitzträgerteil 7 gelagerten Stützachse 12 um die ortsfeste Achse 22 verschwenkt. Aus den in den Fig. 1, 4, 6 ersichtlichen geometrischen Verhältnissen der horizontalen Abstandsverhältnisse der Achse 22 zur Schwenkachse 8, zur Stützachse 12 und zur Rückenlehne 15 ergibt sich, daß bei Verschwenkungen des hinteren Sitzträgerteils 7 die Rückenlehne 15 um den 3- bis 4-fachen Winkelbetrag im Vergleich zum Sitz 10 verschwenkt wird.

Den zuvor geschilderten Verschwenkungen der Synchron-Mechanik wirkt ein Kraft-Speicher 48 entgegen, bei dem es sich im dargestellten Ausführungsbeispiel um eine vorgespannte Schrauben-Druckfeder 49 handelt. Diese Schrauben-Druckfeder 49 stützt sich über ein schwenkbares Widerlager 50 gegen den vorderen Sitzträgerteil 6 unterhalb der Betätigungswelle 28 im offenen Raum 23 ab. Mit ihrem anderen Ende stützt sich die Druckfeder 49 gegen einen Gleitschuh 51 der Kraftveränderungs-Einrichtung 17 ab. Der Gleitschuh 51 wiederum liegt gegen eine Gleitfläche 52 an, die an einem Hebelarm 53 des hinteren Sitzträgerteils 7 ausgebildet ist. Dieser Hebelarm 53 ist einstückig mit dem hinteren Sitzträgerteil ausgebildet und verläuft von der Schwenkachse 8 im wesentlichen nach unten. Geometrisch ist insofern der hintere Sitzträgerteil als Winkelhebel ausgebildet. Das schwenkbare Widerlager 50 ist mit einer die Druckfeder 49 durchsetzenden Stange 54 versehen, auf der auch der Gleitschuh 51 in Richtung der Druckfeder 49 verschiebbar ist. An dem dem Widerlager 50 entgegengesetzten Ende der Stange 54 greift die Kraftveränderungs-Einrichtung 17 an. Sie weist eine an der Stange 54 angelenkte Stellschraube 55 auf, die in eine Stellmutter 56 eingreift, die als Teil eines Drehgriffes 57 ausgebildet ist und in einer unteren Wand 58 des vorderen Sitzträgerteils 6 drehbar aber in Richtung der Stellschraube 55 unverschiebbar gelagert ist. Bei Drehungen des Drehgriffes 57 mit der Stellmutter 56 wird demzufolge die Stellschraube 55 mit der Stange 54 um das Schwenkgelenk 59 verschwenkt, über das sich das schwenkbare Widerlager 50 im vorderen Sitzträgerteil 6 abstützt. Der Gleitschuh 51 wird hierbei auf der Gleitfläche 52 des Hebelarmes 53 verschoben, wodurch der Abstand der Achse 60 des Kraftspeichers 48 von der Schwenkachse 8 verändert wird. Da die Gleitfläche 52 zumindest angenähert auf einem Kreisbogenabschnitt liegt, dessen Mittelpunkt durch das Schwenkgelenk 59 gebildet wird, wird bei Verdrehungen des Drehgriffes 57 der Abstand b zwischen dem Schwenkgelenk 59 und dem Schnittpunkt der Achse 60 mit der Gleitfläche 52 nicht oder nur geringfügig verändert, so daß sich bei derartigen Verstellungen die Vorspannung der Schrauben-Druckfeder 49 nicht ändert.

Die von der Druckfeder 49 auf den Hebelarm 53 wirkende Kraft wird also nicht verändert; es wird lediglich durch Veränderung des Abstandes a zwischen der Achse 60 und der Schwenkachse 8 der wirksame Hebelarm, d.h. insgesamt das von der Druckfeder 49 auf den hinteren Sitzträgerteil 7 und damit auf den Sitz 10 und die Rückenlehne 15 wirkende Drehmoment verändert. Dieses Drehmoment ist umso kleiner, je kleiner der Abstand a ist und umgekehrt. Damit können auch die am Drehgriff 57 aufzubringenden Verstellkräfte über den gesamten Verstellweg des Gleitschuhs 51 konstant gehalten werden, da sich die Reibungskräfte zwischen Gleitschuh 51 und Gleitfläche 52 praktisch nicht ändern.

Um die geschilderten gemeinsame Verschwenkbarkeit des Sitzes 10 und der Rückenlehne 15 gegen die Kraft der Druckfeder 49 ausschalten zu können, ist eine Verriegelungseinrichtung 61 vorgesehen. Diese im wesentlichen in den Fig. 2 und 5 dargestellte Verriegelungseinrichtung 61 weist einen Verriegelungs-Hebel 62 auf, der an dem Hebelarm 53 des hinteren Sitzträgerteils 7 mittels einer Schwenkverbindung 63 angebracht ist und um eine zur Schwenkachse 8 parallele Achse verschwenkbar ist. Die Schwenkverbindung 63 befindet sich im unteren Bereich des Hebelarmes 53, weist also einen deutlichen Abstand zur Schwenkachse 8 auf. Der Verriegelungs-Hebel 62 ist an seiner Unterseite mit einer etwa senkrecht zu seiner Längsrichtung verlaufenden Anschlagfläche 64 versehen, der eine ortsfeste Verriegelungsfläche 65 zugeordnet ist. Diese Verriegelungsfläche 65 ist im vorderen Sitzträgerteil 6 ausgebildet, und zwar im Bereich von dessen unterer Wand 58. Die Verriegelungsfläche 65 ist der Schwenkverbindung 63 zugewandt, wohingegen die Anschlagfläche 64 der Verriegelungsfläche 65 zugewandt ist. Entgegengesetzt der Schwenkverbindung 63 weist der Verriegelungshebel 62 ein gabelförmiges Ende 66 auf, unter das ein Verriegelungs-Betätigungsarm 67 greift, der T-förmig ausgebildet ist und mit der Betätigungswelle 28 fest verbunden ist. Es greift also ein Quersteg 67a des Betätigungsarmes 67 unter das gabelförmige Ende 66. Der Betätigungsarm 67 steht von dem im offenen Raum 23 befindlichen Abschnitt der Betätigungswelle 27 in radialer Richtung zur Achse 22 vor. Durch die für die Betätigungswelle 27 bereits geschilderte Verschwenkung dieser Betätigungswelle 28 wird der Verriegelungs-Betätigungsarm 67 zwischen einer in Fig. 5 ausgezogen dargestellten Stellung und einer dort strichpunktiert dargestellten Stellung verschwenkt. In der in Fig. 5 ausgezogen dargestellten Stellung hebt der Verriegelungs-Betätigungsarm 67 den Verriegelungs-Hebel 62 soweit an, daß seine Anschlagfläche 64 außer Eingriff mit der Verriegelungsfläche 65 kommt. Wenn jetzt der Benutzer des Stuhles die Rückenlehne 15 gegen die Kraft der Druckfeder 49 nach hinten drückt, dann kann das gabelförmige Ende 66 des Verriegelungshebels 62 auf dem T-förmigen Betätigungsarm 67 in Richtung zur Betätigungswelle 27 hin verschoben werden. Es ist also ein freies Wippen mit der Synchron-Mechanik möglich. Wenn dagegen die Betätigungswelle 28 mittels des Bedienungshebels 31 in die in Fig. 5 strichpunktiert dargestellte Stellung verschwenkt wird, dann kommt der Quersteg 67a des T-förmigen Betätigungsarms 67 außer Eingriff mit dem gabelförmigen Ende 66, so daß letzteres über einen mit der Verriegelungsfläche 65 verbundenen Führungszapfen 68 fallen kann. Dieses Herunterschwenken des Verriegelungs-Hebels 62 ist aber nur möglich, wenn das hintere Sitzträgerteil 7 durch die Kraft der Schrauben-Druckfeder 49 bei entsprechender Entlastung der Rückenlehne 15 und des Sitzes 10 in eine Stellung verschwenkt ist, in der die Rückenlehne 15 ihre vordere Endposition und der Sitz 10 seine obere Endposition einnimmt. In diesen Positionen ist der Abstand der Schwenkverbindung 63 von der Verriegelungsfläche 65 so groß, daß der Verriegelungs-Hebel 62 in eine in Fig. 5 strichpunktiert dargestellte untere Verriegelungsstellung fallen kann. Eine Verriegelung des hinteren Sitzträgerteils 7 gegenüber dem vorderen Sitzträgerteil 6 und damit eine Fixierung der Rückenlehne 15 und des Sitzes 10 jeweils in einer Position ist also nur in dieser geschilderten Stellung möglich. Wenn der entriegelte Verriegelungs-Hebel 62 durch Verschwenkungen des hinteren Sitzträgerteils 7 im wesentlichen in seiner Längsrichtung bewegt wird, dann gleitet seine Unterseite 69 über eine zwischen der Verriegelungsfläche 65 und dem Führungszapfen 68 ausgebildete Auflagefläche 70 des vorderen Sitzträgerteils 6.

Abweichend von der Abstützung des Sitzes 10 über die relativ zum hinteren Sitzträgerteil 7 im wesentlichen ortsfeste Stützachse 12 kann die Grundeinstellung der Sitzneigung auch über eine alternativ mögliche Sitzneigungs-Verstelleinrichtung 13 verändert werden, die im wesentlichen in den Fig. 6 bis 8 dargestellt ist. Hierbei ist nicht eine durchgehende stabförmige Stützachse 12 vorgeshen, sondern die Stützachse 12' wird durch zwei Zapfen 71, 71' gebildet, die in Lagerteilen 72 an der Unterseite des Sitzes 10 klemmend gehalten sind, so daß sie auch nachträglich montiert oder gegebenenfalls wieder ohne Zerstörung des Sitzes 10 herausgezogen werden können. Sie befinden sich - wie den Fig. 7 und 8 entnehmbar ist - beiderseits des hinteren Sitzträgerteils 7, so daß sie an dessen Stegen 47 vorbeischwenken können.

Am Sitzträgerteil 7 ist eine nach Art eines doppelarmigen Hebels ausgebildete Wippe 73 um eine Schwenkachse 74 schwenkbar gelagert. Die Schwenkachse 74 ist in Öffnungen 47a in den Stegen 47 des hinteren Sitzträgerteils 7 eingeschoben. Sie durchsetzt außerdem stegartige Lagerwangen 73a, die an der dem hinteren Sitzträgerteil 7 zugewandten Unterseite der Wippe 73 ausgebildet sind. Die Schwenkachse 74 kann in den Stegen 47 bzw. den stegartigen Lagerwangen 73a klemmend gehalten sein. Die Wippe 73 weist zwei ebenfalls beiderseits des hinteren Sitzträgerteils 7 befindliche gabelförmige Hebelarme 75, 75' auf, die jeweils einen Zapfen 71 bzw. 71' übergreifen, so daß bei Verschwenkungen der Wippe 73 um die zur Schwenkachse 8 parallele Schwenkachse 74 die Zapfen 71, 71' in der Höhe verändert werden. Damit wird bei ansonsten fester Lage von hinterem Sitzträgerteil 7 zu vorderen Sitzträgerteil 6, also ohne gleichzeitige Verstellung der Lage der Rückenlehne 15, der Sitz 10 um die Achse 22 verschwenkt, so daß sein hinterer Bereich 76 eine höhere oder niedrigere Stellung relativ zum hinteren Sitzträgerteil 7 einnimmt. Diese Verschwenkungen der Wippe 73 werden in ähnlicher Weise realisiert, wie die Verschwenkungen der Druckfeder 49 der Kraftveränderungs-Einrichtung 17.

An dem den gabelförmigen Hebelarmen 75, 75' entgegengesetzten plattenförmigen Hebelarm 77 der Wippe 73 ist eine Stellschraube 78 angelenkt, die in eine Stellmutter 79 eingreift. Diese ist fest mit einem Drehgriff 80 verbunden, der zusammen mit der Stellmutter 79 drehbar aber in Richtung der Stellschraube 78 unverschiebbar in einer Öffnung 81 einer Wand 82 des hinteren Sitzträgerteils 7 gelagert ist. Die Stellschraube 78 weist an ihrem der Stellmutter 79 entgegengesetzten Ende einen Quersteg 83 auf, der in Langlöcher 84 von Widerlagerstegen 85 des Hebelarmes 77 eingreift. Bei Drehungen des Drehgriffes 80 wird die Stellschraube 78 in die Stellmutter 79 hineingeschraubt oder aus dieser herausgeschraubt, was entsprechende Verschwenkungen der Wippe 73 um die Schwenkachse 74 zur Folge hat, wobei die hiermit erzielbare niedrigste Grundeinstellung des Sitzes 10 in Fig. 6 ausgezogen dargestellt ist, während die höchstmögliche Grundeinstellung in Fig. 6 strichpunktiert dargestellt ist.

Bei der als Zusatzausrüstung möglichen - gegebenenfalls also nachträglichen - Montage der Sitzneigungs-Verstelleinrichtung 13 wird die Stellmutter 79 von oben durch die Öffnung 81 in der Wand 82 geschoben und der Drehgriff 80 von unten dagegengesetzt; beide Teile werden dann mit einer Schraube 86 verbunden. Außerdem werden die Zapfen 71, 71' in die Lagerteile 72 eingeschoben bzw. gepreßt. Die Wippe 73 wird durch Einschieben der Schwenkachse 74 mit dem hinteren Sitzträgerteil 7 verbunden. Außerdem wird die Stützachse 12 aus den Langlöchern 45 herausgezogen. Die Zapfen 71, 71' werden dann in die gabelförmigen Hebelarme 75, 75' eingeschoben. Anschließend wird der Sitz 10 mit dem vorderen Tragrohr 9 dadurch verbunden, daß die Rast-Abschnitte 44 elastisch auf die Tragrohrabschnitte 20, 20' aufgerastet werden, auf denen sie um die Achse 22 verschwenkbar sind. Die Demontage geht entsprechend vor sich.

## Patentansprüche

1. Stuhl, insbesondere Bürostuhl,
- mit einem Fußgestell (2),
- mit einer vom Fußgestell (2) hochragenden Stuhlsäule (4),
- mit einem auf der Stuhlsäule (4) abgestützten Sitzträger (5), der einen mit der Stuhlsäule (4) verbundenen vorderen Sitzträgerteil (6) und einen mit diesem über eine Schwenkachse (8) verbundenen hinteren Sitzträgerteil (7) aufweist,
- mit einem auf den Sitzträgerteilen (6, 7) abgestützten Sitz (10),
- mit einer am hinteren Sitzträgerteil (7) befestigten Rückenlehne (15),
- mit einem Kraftspeicher (48), dessen eines Ende am vorderen Sitzträgerteil (6) mittels eines Schwenkgelenks (59) gelagert ist und dessen anderes Ende am hinteren Sitzträgerteil (7) im Abstand (a) von der Schwenkachse (8) schwenkbar abgestützt ist und
- mit einer Verriegelungseinrichtung (61) zur Feststellung des hinteren Sitzträgerteils (7) relativ zum vorderen Sitzträgerteil (6),
dadurch gekennzeichnet, daß
die Verriegelungseinrichtung (61) einen an dem hinteren Sitzträgerteil (7) im Abstand von der Schwenkachse (8) mittels einer Schwenkverbindung (63) angelenkten, mit einer Anschlagfläche (64) versehenen Verriegelungs-Hebel (62) aufweist, dessen Anschlagfläche (64) an einer relativ zum vorderen Sitzträgerteil (6) ortsfesten Verriegelungsfläche (65) zur Anlage bringbar und mittels eines Verriegelungs-Betätigungsarms (67) aus dieser Anlage lösbar ist.

2. Stuhl nach Anspruch 1, dadurch gekennzeichnet, daß die Anschlagfläche (64) von der Schwenkverbindung (63) abgewandt und die Verriegelungsfläche (65) dieser zugewandt ist.

3. Stuhl nach Anspruch 1 oder 2, dadurch gekennzeichnet, daß der Verriegelungs-Hebel (62) aus der Anlage der Anschlagfläche (64) an der Verriegelungsfläche (65) nach oben schwenkbar ist.

4. Stuhl nach einem der Ansprüche 1 bis 3, dadurch gekennzeichnet, daß der Verriegelungs-Betätigungsarm (67) zum Lösen der Anlage der Anschlagfläche (64) an der Verriegelungsfläche (65) unter ein der Schwenkverbindung (63) abgewandtes Ende des Verriegelungs-Hebels (62) greift.

5. Stuhl nach einem der Ansprüche 1 bis 4, dadurch gekennzeichnet, daß der Verriegelungs-Betätigungsarm (67) an einer Betätigungswelle (28) angebracht ist, die in einem den Sitz (10) im Bereich seiner Vorderkante (11) tragenden Tragrohr (9) schwenkbar angeordnet ist.

6. Stuhl nach einem der Ansprüche 1 bis 5, dadurch gekennzeichnet, daß der Verriegelungs-Betätigungsarm (67) T-förmig ausgebildet ist, wobei sein Quersteg (67a) den Verriegelungs-Hebel (62) untergreift.

7. Stuhl nach Anspruch 6, dadurch gekennzeichnet, daß der Verriegelungs-Hebel (62) ein dem Verriegelungs-Betätigungsarm (67) zugewandtes gabelförmiges Ende (66) aufweist, in das der Verriegelungs-Betätigungsarm (67) eingreift.

## Claims

1. A chair, in particular an office chair, comprising
- a pedestal (2)
- a chair column (4) projecting upwards from the pedestal (2)
- a seat support (5) supported on the chair column (4) and having a front seat support member (6) joined to the chair column (4) and a rear seat support member (7) joined to the front seat support member (6) by way of a pivot axle (8)
- a seat (10) pivotably supported on the seat support members (6, 7)
- a back-rest (15) secured to the rear seat support member (7)
- an energy storing device (48), of which one end is positioned on the front seat support member (6) by means of a pivot hinge (59) and of which the other end is pivotably supported on the rear seat support member (7) at a distance (a) from the pivot axle (8), and
- a blocking mechanism (61) for arresting the rear seat support member (7) in relation to the front seat support member (6),
characterized in that
the blocking mechanism (61) has a blocking lever (62) articulated on the rear seat support member (7) at a distance from the pivot axle (8) by means of a pivot joint (63) and provided with a stop face (64) which is pivotable into bearing engagement with a blocking face (65) stationary referred to the front seat support member (6) and releasable from this bearing engagement by means of a blocking actuator arm (67).

2. A chair according to claim 1, characterized in that the stop face (64) is turned away from the pivot joint (63) and that the blocking face (65) faces the latter.

3. A chair according to claim 1 or 2, characterized in that the blocking lever (62) is pivotable upwards out of the bearing engagement of the stop face (64) with the blocking face (65).

4. A chair according to one of the claims 1 to 3, characterized in that the blocking actuator arm (67) engages from below an end of the blocking lever (62) turned away from the pivot joint (63) to release the bearing engagement of the stop face (64) with the blocking face (65).

5. A chair according to one of the claims 1 to 4, characterized in that the blocking actuator arm (67) is arranged on an actuating shaft (28) which is pivotably arranged in a suspension tube (9) supporting the seat (10) in the vicinity of front edge (11) of the seat (10).

6. A chair according to one of the claims 1 to 5, characterized in that the blocking actuator arm (67) is T-shaped with a transverse web (67a) engaging the blocking lever (62) from below.

7. A chair according to claim 6, characterized in that the blocking lever (62) has a forked end (66) which faces the blocking actuator arm (67) and with which the blocking actuator arm (67) engages.

## Revendications

1. Chaise, notamment chaise de bureau,
- comprenant un cadre de piètement (2),
- une colonne (4) se dressant vers le haut à partir du cadre de piètement (2),
- un support d'assise (5) prenant appui sur la colonne (4) de la chaise et comprenant une partie antérieure (6) reliée à ladite colonne (4), et une partie postérieure (7) reliée à la partie précitée par l'intermédiaire d'un axe de pivotement (8),
- un siège (10) prenant appui sur les parties (6, 7) du support d'assise,
- un dossier (15) fixé à la partie postérieure (7) du support d'assise,
- un accumulateur de forces (48) dont l'une des extrémités est montée sur la partie antérieure (6) du support d'assise, au moyen d'une articulation pivotante (59), et dont l'autre extrémité est en appui pivotant sur la partie postérieure (7) du support d'assise, à distance (a) de l'axe de pivotement (8), et
- un dispositif de verrouillage (61) pour la consignation à demeure de la partie postérieure (7) du support d'assise par rapport à la partie antérieure (6) dudit support d'assise,
caractérisée par le fait que
le dispositif de verrouillage (61) présente un levier de verrouillage (62) pourvu d'une surface de butée (64) et articulé sur la partie postérieure (7) du support d'assise, à distance de l'axe de pivotement (8), au moyen d'une liaison pivotante (63), levier dont la surface de butée (64) peut être mise au contact d'une surface de verrouillage (65) occupant une position fixe vis-à-vis de la partie antérieure (6) du support d'assise, et peut être libérée de ce contact au moyen d'un bras (67) d'actionnement du verrouillage.

2. Chaise selon la revendication 1, caractérisée par le fait que la surface de butée (64) est tournée à l'opposé de la liaison pivotante (63), et la surface de verrouillage (65) est tournée vers cette dernière.

3. Chaise selon la revendication 1 ou 2, caractérisée par le fait que le levier de verrouillage (62) peut être animé d'un pivotement vers le haut, le libérant du contact de la surface de butée (64) avec la surface de verrouillage (65).

4. Chaise selon l'une des revendications 1 à 3, caractérisée par le fait que, pour supprimer le contact de la surface de butée (64) avec la surface de verrouillage (65), le bras (67) d'actionnement du verrouillage s'engage au-dessous d'une extrémité du levier de verrouillage (62) qui est tournée à l'opposé de la liaison pivotante (63).

5. Chaise selon l'une des revendications 1 à 4, caractérisée par le fait que le bras (67) d'actionnement du verrouillage est implanté sur un arbre d'actionnement (28) logé, à pivotement, dans un tube de support (9) portant le siège (10) dans la région de son bord antérieur (11).

6. Chaise selon l'une des revendications 1 à 5, caractérisée par le fait que le bras (67) d'actionnement du verrouillage est réalisé de configuration en T, sa membrure transversale (67a) emprisonnant par-dessous le levier de verrouillage (62).

7. Chaise selon la revendication 6, caractérisée par le fait que le levier de verrouillage (62) présente une extrémité fourchue (66) tournée vers le bras (67) d'actionnement du verrouillage, et dans laquelle ledit bras (67) d'actionnement du verrouillage vient en prise.
